# EUROPÄISCHE PATENTANMELDUNG

(11) **EP 0 304 586 A2**
(43) Veröffentlichungstag der Anmeldung: **01.03.1989**
(21) Anmeldenummer: 88110427.7
(22) Anmeldetag: 30.06.1988
(51) Int. Cl.: G09F 5/04

(54) **Farbkarte zur Halterung von Textilmustern**

(30) Priorität: 26.08.1987 DE 8711542 U
(71) Anmelder: GEBRÜDER COLSMAN GMBH & CO, D-45257 Essen (DE)
(72) Erfinder: Colsman, Hans Wilhelm, Dr., D-5620 Velbert 11-Langenberg (DE)
(74) Vertreter: Wolgast, Rudolf, Dipl.-Chem. Dr.

(57) **Zusammenfassung**

Es soll eine Farbkarte für Textilmuster geschaffen werden, bei welcher eine bequeme Änderung der Kollektion möglich ist und jedes Textilmuster in unmittelbaren Kontakt mit einem anderen Stoff gebracht werden kann. Zu diesem Zweck ist eine Mustermappe mit Aufnahmeseiten (12) vorgesehen. Biegsame Streifen (14, 16), auf denen jeweils eine Mehrzahl von Textilmustern (18) in Längsrichtung aneinander anschließend angebracht sind, sind durch Klettverschlüsse (22, 24) auf den Aufnahmeseiten (12) angebracht. Die Aufnahmeseiten (12) sind von zickzackförmig gefalteten Streifen (30, 32) gebildet.

## Beschreibung

### Technisches Gebiet

Die Erfindung betrifft eine Farbkarte zur auswechselbaren Halterung von Textilmustern verschiedener Farbe, enthaltend
(a) eine Mustermappe mit Aufnahmeseiten und
(b) Musterträger für die Textilmuster, die mit den Textilmustern abnehmbar auf den Aufnahmeseiten der Mustermappe gehaltert sind.

Farbkarten dienen dazu, verschiedenfarbige Muster von Stoffen, insbesondere von Futterstoffen, zu präsentieren. Die Hersteller von Futterstoffen stellen die Stoffe in vielen Farben und Farbnuancen her. Muster dieser Stoffe sind auf "Farbkarten" angebracht. Es muß dabei möglich sein, ein beliebiges Stoffmuster etwa eines Futterstoffes unmittelbar an einen anderen Stoff oder ein Stoffmuster zu halten, um zu sehen, ob die Farben zueinander passen.

### Zugrundeliegender Stand der Technik

Es ist bekannt, als Farbkarte für diese Zwecke eine Mustermappe mit Aufnahmeseiten aus starkem Karton vorzusehen, die mit jeweils zwei Spalten von parallelen Schlitzen versehen sind. In diese Schlitze werden Musterträger von T-förmiger Grundform aus Karton eingesteckt. Auf jedem dieser Musterträger ist ein einziges Textilmuster befestigt. Die Musterträger mit den Textilmustern liegen dachschindelartig übereinander, so daß die Textilmuster eine Art Farbspektrum ergeben. Wenn ein Textilmuster zur Beurteilung der Farbwirkung an einen anderen Stoff gehalten werden soll, wird der betreffende Musterträger aus seinem Schlitz herausgezogen und kann dann einzeln gehandhabt werden.

Es ist schwierig, bei diesen Farbkarten Änderungen vorzunehmen, um beispielsweise den Änderungen der Mode Rechnung zu tragen. Es müssen dann nämlich die einzelnen Musterträger herausgenommen und durch andere Musterträger mit den geänderten Textilmustern ersetzt werden. Dabei müssen die anderen Musterträger in einer ganz bestimmten Weise angeordnet werden. Eine solche Änderung bei einer Vielzahl von Kunden vorzunehmen, stellt einen kaum tragbaren Aufwand dar.

Es sind weiterhin Farbkarten bekannt, bei denen Textilmuster in Spalten dachschindelartig übereinanderliegend auf Aufnahmeseiten einer Mustermappe fest aufgeklebt sind. Es ist dann aber nicht möglich, ein einzelnes Textilmuster unmittelbar neben einen anderen Stoff zu halten, um die Farbwirkung der Kombination zu beurteilen. Es ist auch nicht möglich, die Zusammensetzung der Textilmuster zu ändern.

Schließlich sind Farbkarten bekannt, bei denen lange Streifen aus einem biegsamen Karton an einer Schmalseite ringbuchartig mittels federnd öffnender Kunststoffringe miteinander verbunden sind. Längs jedes dieser Streifen sind Textilmuster ebenfalls dachschindelartig übereinanderliegend aufgeklebt. Es kann dann ein solcher Streifen in die Hand genommen werden, während die darüber und darunter liegenden Streifen nach der anderen Seite zurückgeschlagen werden. Dieser Streifen ist flexibel und läßt sich im Bereich eines betrachteten Textilmusters so umbiegen, daß das Textilmuster bequem unmittelbar an einen anderen Stoff gehalten werden kann.

Diese Farbtafel bringt zwar Verbesserungen gegenüber den vorher diskutierten Konstruktionen. Die Farbtafel wird aber sperrig und schlecht zu handhaben, wenn eine große Anzahl von Textilmustern auf diese Weise untergebracht werden soll. Es ist erforderlich, stets den gesamten Stapel von Streifen zu handhaben, wenn Textilmuster aus einem solchen Streifen betrachtet und mit anderen Stoffen in Beziehung gesetzt werden.

### Offenbarung der Erfindung

Der Erfindung liegt die Aufgabe zugrunde eine Farbtafel so auszubilden, daß

- auch eine große Anzahl von Textilmustern in ansprechender und übersichtlicher Form präsentiert werden kann,
-eine bequeme Änderung der Kollektion von Textilmustern möglich ist, so daß diese auch von Kunden mit relativ geringem Aufwand vorgenommen werden kann, und
- jedes einzelne Textilmuster bequem in unmittelbaren Kontakt mit einem anderen Stoff gebracht werden kann, um die Farbwirkung der Kombination beurteilen zu können.

Erfindungsgemäß wird diese Aufgabe dadurch gelöst, daß
(c) die Musterträger von Streifen gebildet sind, auf welchen jeweils eine Mehrzahl von Textilmustern in Längsrichtung aneinander anschließend angebracht sind,
(d) die Streifen auf den Aufnahmeseiten der Mustermappe durch lösbare Befestigungsmittel angebracht sind.

Die Farbkarte besteht aus einer üblichen Mustermappe mit Aufnahmeseiten. Daher lassen sich viele Textilmuster in übersichtlicher und ansprechender Weise darin präsentieren. Die Mustermappe wird dabei nicht sperrig. Zum Betrachten eines Textilmusters kann der betreffende Streifen herausgenommen werden. Es braucht also hierbei nicht die gesamte Mustermappe gehandhabt zu werden. Änderungen lassen sich durch Austausch von Streifen bequem vornehmen.

Ausgestaltungen der Erfindung sind Gegenstand der Unteransprüche.

Ein Ausführungsbeispiel der Erfindung ist nachstehend unter Bezugnahme auf die zugehörige Zeichnung näher erläutert, die eine perspektivische Darstellung einer Farbkarte ist.

### Bevorzugte Ausführung der Erfindung

Die Farbkarte hat die Form einer Mustermappe mit einem Deckel 10. In der Mustermappe sind Aufnahmeseiten 12 gebildet. Musterträger 14, 16 für Textilmuster 18 sind mit den Textilmustern 18 abnehmbar auf den Aufnahmeseiten 12 befestigt. Die Musterträger 14 sind von Streifen gebildet. Auf jedem dieser Streifen sind eine Mehrzahl von Textilmustern in einer Spalte längs des Streifens und sich dachschindelartig überlappend angebracht, üblicherweise längs eines Randes 20 jedes Textilmusters 18 aufgeklebt.

Auf jeder Aufnahmeseite 12 sind zwei solche von Streifen gebildete Musterträger 14 lösbar befestigt. Die Streifen sind leicht biegsam, so daß nach dem Abnehmen eines Streifens durch Umbiegen ein gewünschtes Textilmuster direkten Kontakt mit einem anderen Stoff gebracht werden kann.

Die Befestigung der Musterträger 14 auf den Aufnahmeseiten 12 erfolgt mittels jeweils zweier Klettverschlüsse 22 und 24. Jeder dieser Klettverschlüsse 22, 24 besteht in bekannter Weise aus einem Kunststoffstreifen 26, der mit einer Vielzahl von kleinen Haken versehen ist, und einem flauschigen Kunststoffstreifen 28, in dessen Faserstruktur die kleinen Haken des Kunststoffstreifens 26 eingreifen. Der Kunststoffstreifen 26 jedes Klettverschlusses ist auf die Aufnahmeseite 12 aufgeklebt. Der Kunststoffstreifen 28 jedes Klettverschlusses ist auf die Rückseite des Musterträgers 14 aufgeklebt. Es wird daher jeder Musterträger 14 durch zwei KLettverschlüsse gehalten und kann bequem abgerissen und wieder eingesetzt werden.

Die Aufnahmeseiten sind von einem zickzackförmig gefaltete Streifen 30 aus Karton gebildet, der auf einer Seite in dem Deckel 10 gehalten ist. Bei der dargestellten Ausführung ist ein weiterer, ebenfalls zickzackförmig gefalteter Streifen 32 vorgesehen.

## Patentansprüche

1. Farbkarte zur auswechselbaren Halterung von Textilmustern verschiedener Farbe, enthaltend
(a) eine Mustermappe mit Aufnahmeseiten (12) und
(b) Musterträger (14, 16) für die Textilmuster (18), die mit den Textilmustern (18) abnehmbar auf den Aufnahmeseiten (12) der Mustermappe gehaltert sind,
**dadurch gekennzeichnet, daß**
(c) die Musterträger (14, 16) von Streifen gebildet sind, auf welchen jeweils eine Mehrzahl von Textilmustern (18) in Längsrichtung aneinander anschließend angebracht sind,
(d) die Streifen auf den Aufnahmeseiten (12) der Mustermappe durch lösbare Befestigungsmittel (22, 24) angebracht sind.

2. Farbkarte nach Anspruch 1, **dadurch gekennzeichnet, baß** die Streifen biegsam sind.

3. Farbkarte nach Anspruch 1 oder 2, **dadurch gekennzeichnet, daß** die lösbaren Befestigungsmittel von Klettverschlüssen (22, 24) gebildet sind, von denen jeweis ein Teil auf der Aufnahmeseite (12) der Mustermappe und der andere auf der Rückseite des Streifens angebracht ist.

4. Farbkarte nach einem der Ansprüche 1 bis 3, **dadurch gekennzeichnet, daß** die Mustermappe einen Deckel (10) enthält in welchem wenigstens ein zur Bildung von Aufnahmeseiten (12) zickzackförmig gefalteter Streifen (30, 32) gehaltert ist.
